# EUROPÄISCHE PATENTSCHRIFT

(11) **EP 0 546 313 B1**
(45) Veröffentlichungstag und Bekanntmachung des Hinweises auf die Patenterteilung: **04.09.1996**
(21) Anmeldenummer: 92118792.8
(22) Anmeldetag: 03.11.1992
(51) Int. Cl.: E04F 10/06, E06B 9/174

(54) **Gegenzugmarkise**
Awning with positive return
Store à rappel positif

(30) Priorität: 10.12.1991 DE 4140607
(43) Veröffentlichungstag der Anmeldung: 16.06.1993
(73) Patentinhaber: CLAUSS MARKISEN PROJEKT GmbH, D-73266 Bissingen (DE)
(72) Erfinder:
(74) Vertreter: Rüger, Rudolf, Dr.-Ing.

(56) Entgegenhaltungen:
- EP-A- 0 330 806
- DE-A- 2 634 103
- DE-A- 3 147 827
- DE-A- 3 337 740
- FR-A- 2 604 203

## Beschreibung

Bei einer aus der DE-A- 33 37 740 bekannten Markise ist die Wickelwelle mit dem daran befestigten Markisentuch in einem rohrförmigen Markisenkasten angeordnet. Der rohrförmige Markisenkasten trägt an seinen beiden stirnseitigen Enden Kappen oder Deckel, in denen die Lager für die Wickelwelle angeordnet sind.

Zur Anbringung des Markisenkastens an Wandkonsolen trägt jeder Markisenkasten an seiner Stirnseite einen zu der Achse der Wickelwelle koaxialen rohrförmigen Ansatz, mit dem er in ein gegabeltes Maul eines Wandhalters einzuschieben ist. Der Wandhalter weist hierzu jeweils zwei gegabelte Maule auf. Auf diese Weise können Reihenanlagen mit mehreren nebeneinanderliegenden Wickelwellen hergestellt werden. Gleichzeitig können benachbarte Wickelwellen über Kupplungsglieder drehfest miteinander verbunden werden. Diese Kupplungsglieder sind in dem Zwischenraum zwischen benachbarten Markisenkästen angeordnet und so gestaltet, daß sie in wenigstens einer Drehstellung der Wickelwelle beim Herausziehen des Markisenkastens aus dem Maul der Konsole durch eine Gleitbewegung voneinander getrennt werden können. Hierdurch erübrigt sich eine vollständige Demontage der gesamten Markisenanlage.

Wegen des Markisenkastens ist jedoch die Wickelwelle selbst nur bei demontierter Markise zugänglich, was beispielsweise insbesondere bei Markisenanlagen mit Gegenzugeinrichtung unzweckmäßig ist.

Bei einer aus der DE-A- 31 47 827 bekannten Markise mit Gegenzugeinrichtung ist die eigentliche Wickelwelle, auf der der Tuchballen sitzt, ein Rohr, durch das eine weitere rohrförmige Antriebswelle hindurchführt. Die Antriebswelle ist endseitig in Konsolen gelagert und dient der Lagerung der rohrförmigen Wickelwelle. Die getriebliche Verbindung zwischen der Antriebswelle und der Wickelwelle geschieht durch eine Schraubenfeder, die einenends mit der Antriebswelle und andernends mit der Wickelwelle drehfest verbunden ist.

Außerdem sitzen drehfest und axial unverschieblich auf der Antriebswelle zwei Zugbandscheiben, auf denen je ein Stahlband aufgewickelt wird, das an der Fallschiene der Markise angreift und beim Ausfahren der Markise die Fallschiene von der Wickelwelle wegzieht. Die zwischen der Antriebswelle und der Wickelwelle angeordnete Schraubenfeder sorgt dabei für den notwendigen Längenausgleich.

Bei derartigen Markisen mit Gegenzugeinrichtung müssen die Zugbandscheiben sehr genau mit den Führungskammern fluchten, in denen das Zugmittel zu der Fallschiene geführt wird. Ein seitlicher Versatz führt zu einer Beschädigung entweder der Wände der Führungskammer oder des Zugmittels selbst, das in unzulässiger Weise streift. Die bekannte Konstruktion sieht weder eine Justagemöglichkeit vor, noch ist sie wegen der Anbringung der Zugbandscheiben auf der Antriebswelle unempfindlich gegenüber Längentoleranzen der Antriebswelle.

Aus der DE-A-26 34 103 ist ein Tuchrollenlager für eine aufrollbare Flachmarkise bekannt. Das Tuchrollenlager besteht aus einer Platte, an deren Hinterkante zur Anbringung an einer Hausfassade od.dgl. eine Rippe vorgesehen ist, die Löcher für Befestigungsschrauben enthält. In der Nähe der oberen Kante der Platte befindet sich eine weitere Lasche, ebenfalls mit einer Öffnung für eine Befestigungsschraube. Auf der Flachseite der Platte, die auch die Rippen trägt, sind einander gegenüberstehende zwei Führungsleisten befestigt, die Nuten enthalten, in die eine einen Lagerzapfen tragende Platine einzuschieben ist. Die Bewegungsrichtung beim Einschieben und Herausnehmen der Platine steht senkrecht auf der Achse der Wickelwelle und außerdem senkrecht auf der Hausfassade, an der das Tuchrollenlager anzubringen ist.

Mit Hilfe dieses Tuchrollenlagers soll es möglich sein, die Wickelwelle samt darauf aufgewickeltem Tuchballen herauszunehmen, ohne das Tuchrollenlager von der Wand zu demontieren.

Schließlich ist aus dem DE-GM 89 01 340 eine Schrägmarkise zum Abschatten eines Glasdaches bekannt, wobei die Fallschiene der Markise in zwei auf dem Glasdach aufzuständernden Führungsschienen geführt wird. Mit dem wandseitigen Ende jeder der Führungsschienen ist jeweils ein Wandhalter verbunden, der außerdem an der Wand,der das Glasdach vorgebaut ist, befestigt ist. Es ist nicht vorgesehen, daß ein Wandhalter zur Lagerung von mehr als einer Wickelwelle dient.

Ausgehend von diesem Stand der Technik ist es Aufgabe der Erfindung, eine Gegenzugmarkise zu schaffen, bei der auch ohne Verwendung von Markisenkästen einzelne Markisen einer Reihenanlage demontiert werden können, ohne die angrenzenden Gegenzugmarkisen mit demontieren zu müssen. Außerdem ist es Aufgabe der Erfindung, eine Gegenzugmarkise zu schaffen, die unempfindlich gegenüber Längentoleranzen der Wickel- bzw. der Antriebswelle ist.

Diese Aufgabe wird erfindungsgemäß durch die Reihenanlage mit den Merkmalen des Anspruches 1 gelöst.

Die Verwendung von Lagerkonsolen, die einen Sitz für daran anzubringende Lagerträger aufweist, hat den Vorteil, daß bei der Demontage der Wickelwelle die Lagerkonsolen montiert bleiben. Dadurch vereinfacht sich wesentlich die anschließende Montage, weil es bei geschickter Konstruktion der Lagerträger bzw. des Sitzes genügt, die Wickelwelle mit den daran sitzenden Lagerträgern wieder in die Lagerkonsolen einzuhängen.

Insbesondere bei der Anwendung in Reihenanlagen werden dadurch bei der Demontage einer mittleren Markise die benachbarten Markisen nicht beeinträchtigt, sondern ihre Wickelwellen bleiben ohne die Verwendung irgendwelcher Hilfseinrichtungen so gelagert, wie wenn die benachbarte Markise nicht demontiert wäre.

Außerdem ermöglicht die neue Anordnung die Verwendung einer einheitlichen Lagerkonsole, und zwar für alle möglichen Typen von Lagerungen der Wickelwelle, da nur der sehr viel kleinere Lagerträger ausgetauscht zu werden braucht.

In jedem Falle ist es zweckmäßig, wenn der Sitz derart ausgebildet ist, daß die Richtung des Lagerträgers beim Einstecken in den zugehörigen Sitz rechtwinklig zu der Achse der Wickelwelle liegt.

Je nach den zu erwartenden auftretenden Kräften kann eine Sicherung für den Lagerträger zweckmäßig sein.

Eine besonders universelle Anwendbarkeit der Lagerkonsole ergibt sich, wenn sie hinsichtlich einer auf der Achse der Wickelwelle senkrecht stehenden Ebene weitgehend spiegelsymmetrisch ist. Sie kann dadurch sowohl auf der linken als auch auf der rechten Seite der Wickelwelle eingesetzt werden.

Eine weitere Vereinfachung kann erreicht werden, wenn der Sitz so ausgestaltet ist, daß sowohl ein Lagerträger als auch gleichzeitig zwei Lagerträger, die nach entgegengesetzten Richtungen weisen, einsteckbar sind.

Dadurch kann die Lagerkonsole als endseitige oder als mittlere Lagerkonsole ohne weiteres verwendet werden. Lediglich bei den Lagerträgern braucht unter gewissen Umständen eine Unterscheidung getroffen zu werden.

Besonders platzsparend wird die Anordnung, wenn die Lagerkonsole eine im wesentlichen plattenförmige Gestalt hat, weil es dann möglich ist, bei Reihenanlagen benachbarte Markisen sehr dicht aneinander heranzurücken, so daß der Spalt zwischen den ausgefahrenen benachbarten Markisentüchern optisch nicht störend in Erscheinung tritt.

Eine besonders einfache Ausgestaltung des Sitzes für den oder die Lagerträger besteht in einer in der Lagerkonsole ausgeführten, etwa U-förmigen Öffnung mit zwei zueinander parallelen Seitenrändern und einem zwischen den Seitenrändern sich erstreckenden Bodenrand, auf dem die eingesetzten Lagerträger aufstehen und so die Vertikalkraft in die Lagerkonsolen einleiten.

Sehr platzsparend wird der Sitz, wenn in den beiden Seitenrändern Nuten enthalten sind, die sich aufeinander zu öffnen. Diese Nuten sind bevorzugt V-förmig, weil sich dadurch die Konstruktion der Lagerträger vereinfacht uns sie sich besser selbst zentrieren.

Die vorerwähnten Sicherungsmittel zum Sichern der Lagerträger in dem Sitz sind im einfachsten Falle Gewindebohrungen neben jedem Seitenrand, in die entsprechende Kopfschrauben einzuschrauben sind. Diese Kopfschrauben wirken mit entsprechenden Fortsätzen an den Lagerträgern zusammen und bewirken, daß der jeweilige Lagerträger in Richtung auf den Bodenrand der öffnung gedrückt wird.

Die Lagerträger haben in einer Ansicht aus der Richtung der Wickelwelle einen an die Öffnung angepaßten Grundriß oder zumindest vier Fortsätze, mit denen sie in die Nuten in den Seitenrändern eingreifen können.

Je nach Anwendung bildet der Lagerträger eine Motorhalterung und er enthält hierzu beispielsweise eine zu der Achse der Wickelwelle koaxiale profilierte Öffnung, in der ein Steckansatz des Motors sitzt, um das Reaktionsmoment des Motors in die Lagerkonsole einzuleiten. Ein anderer Lagerträger kann mit einem rohrförmigen Fortsatz versehen sein, der zur Aufnahme eines Wälz- oder Kugellagers dient, mit dessen Hilfe die Wickelwelle mittelbar oder unmittelbar oder im Falle einer Markise mit Gegenzugeinrichtung eine Zugbandscheibe zu lagern ist. Die Zugbandscheibe wird dadurch sehr dicht an die Lagerkonsole herangebracht und infolge der unmittelbaren Lagerung der Zugbandscheibe an der Lagerkonsole unabhängig von der Wickelwelle ist ihre fluchtende Ausrichtung mit den Führungsräumen in der Führungsschiene immer gewährleistet.

Wenn die Lagerträger ein Stück weit über die Ebene der Lagerkonsole auskragen, begrenzen sie zwischen sich einen rohrförmigen Hohlraum, in dem eine Kupplungseinrichtung untergebracht werden kann, mit deren Hilfe zwei benachbarte Wickelwellen drehfest miteinander kuppelbar sind.

Die Kupplungseinrichtungen enthalten jeweils einen in eine entsprechende Öffnung der Wickelwelle einführbaren Antriebsvierkant, auf dem drehfest eine Scheibe mit einem angeformten Halbzylinder sitzt. Die beiden Halbzylinder der benachbarten Kupplungseinrichtungen können durch Schrauben miteinander verbunden werden und erzeugen so eine formschlüssige Kupplung. Diese Kupplung läßt sich jederzeit trennen, wenn die Wickelwellen in eine Stellung gebracht werden, in der die Trennfläche zwischen den beiden Halbzylindern etwa parallel zu dem Bodenrand des Sitzes verläuft.

Wenn bei einer Markise mit Gegenzugeinrichtung eine der Zugbandscheiben unabhängig von der Wickelwelle bzw. Antriebswelle unmittelbar an der benachbarten Lagerkonsole gelagert ist, wird allein durch die Position des Lagers die fluchtende Anordnung der Zugscheibe zu der betreffenden Führungsschiene gewährleistet. Unterschiedliche Längen der Antriebswelle oder der Wickelwelle sowie seitliche Verschiebungen vermögen dann nicht mehr die Fluchtung der Zugscheibe zu der betreffenden Führungsschiene zu beeinträchtigen. Das Zugmittel der Gegenzugeinrichtung wird immer fluchtend mit der entsprechenden Kammer von der Zugscheibe ablaufen oder auf diese aufgewickelt werden. Die fluchtende Anordnung der Zugscheibe zu der betreffenden Führungskammer oder Führungsschiene wird ohne Justage zwangsläufig erreicht. Abstandsvariationen, die die Lagerkonsolen bei der Montage an der Wand des Gebäudes unvermeidlich auftreten, vermögen ebenfalls die Fluchtung der Zugbandscheibe mit der betreffenden Führungsschiene nicht zu beeinträchtigen.

Um dieses Ziel zu erreichen, ist die Lagerkonsole mit einem rohrförmigen Lagersitz versehen, auf dem das Lager für die Zugbandscheibe angeordnet ist. Die Wickelwelle bzw. die Antriebswelle sind dann mittelbar über die Zugbandscheibe in der Lagerkonsole gelagert und mit der Zugbandscheibe drehfest, jedoch axial verschieblich verbunden.

Ob bei dieser Konstruktion eine Antriebswelle vorhanden ist oder die Wickelwelle unmittelbar drehfest mit der Zugscheibe verbunden ist, richtet sich danach, wie der Längenausgleich stattfindet. Bei Markisen mit Gegenzugeinrichtung die einen Längenausgleich in Gestalt einer Schraubenfeder zwischen Antriebswelle und Wickelwelle haben, ist die Zugscheibe drehfest mit der Antriebswelle gekuppelt und die Wickelwelle lose elastisch gegenüber der Antriebswelle drehbar. Bei Gegenzugmarkisen mit Längenausgleich im Bereich der Fallschiene entfällt die getrennte Antriebswelle und statt dessen ist die Zugscheibe direkt drehfest mit der Wickelwelle verbunden. In keinem Falle erfolgt die Lagerung der betreffenden Zugscheibe mittelbar über die betreffende Welle, sondern die Verhältnisse sind gerade umgekehrt.

In der Zeichnung sind Ausführungsbeispiele des Gegenstandes der Erfindung dargestellt. Es zeigen:
- Fig. 1: eine auf einem Glasdach eines Glasvorbaus angeordnete Markisenanlage in einer perspektivischen Gesamtansicht,
- Fig. 2: eine Lagerkonsole zum Haltern des motorseitigen Endes in perspektivischer Explosionsdarstellung,
- Fig. 3: die Lagerkonsole zur Lagerung des nicht angetriebenen Endes der Wickelwelle in perspektivischer Explosionsdarstellung,
- Fig. 4: die Lagerkonsole nach Fig. 3 im zusammengesetzten Zustand und in einer Ansicht von der anderen Seite in perspektivischer Darstellung,
- Fig. 5, Fig. 6: einen Lagerträger zur Verwendung an einer mittleren Lagerkonsole und zur Anbringung eines Motors in einer Seitenansicht bzw. in einer Draufsicht, und
- Fig. 7, Fig. 8: eine andere Ausführungsform eines Lagerträger zur Lagerung der Zugscheibe bei einer endseitig angeordneten Lagerkonsole.

Fig. 1 zeigt einen Glasvorbau oder Wintergarten 1, über dessen Glasdach 2 eine im ausgefahrenen Zustand veranschaulichte Markisenanlage 3 angeordnet ist. Die Markisenanlage 3 besteht aus zwei nebeneinander befindlichen Gegenzugmarkisen 4. Jede der beiden Gegenzugmarkisen 4 besitzt ein eigenes Markisentuch 5, an dessen Vorderkante eine Fallschiene 6 befestigt ist. Jede der beiden Fallschienen 6 ist endseitig in Führungsschienen 7 längsverschieblich geführt, wobei für beide Fallschienen 6 insgesamt drei Führungsschienen 7 vorgesehen sind, d.h. die mittlere Führungsschiene 7 führt jeweils ein Ende beider Fallschienen 6. Die Führungsschienen 7 sind mit Hilfe von Ständern 8 auf dem Glasdach 2 aufgeständert.

Das von der Fallschiene 6 abliegende Endes des Markisentuches 5 verschwindet unter einer Abdeckung 9, die jeweils von zwei Lagerkonsolen 11 getragen sind. Die Zahl der Lagerkonsolen 11 entspricht der Anzahl der Führungsschienen 7, d.h. die beiden Gegenzugmarkisen 4 teilen sich die mittlere, zwischen ihnen angeordnete Lagerkonsole 11.

Die Lagerkonsolen 11 sind in den Fig. 2 und 3 im einzelnen veranschaulicht. Zwischen jeweils zwei Lagerkonsolen 11 ist eine Wickelwelle 12 der betreffenden Gegenzugmarkise 4 gelagert. So zeigt Fig. 2 die Lagerkonsole 11, die links von der Wickelwelle 12 vorgesehen ist, während Fig. 3 die rechtsseitige Lagerkonsole 11 der Wickelwelle 12 veranschaulicht. Die Wickelwelle 12 ist rohrförmig und enthält in ihrem Umfang eine über ihre Länge durchlaufende Kedernut 13 zum Befestigen der der Fallschiene 6 gegenüberliegenden Kante des Markisentuches 5. In der rohrförmigen Wickelwelle 12 steckt von einer Seite her ein Antriebsmotor, von dem lediglich in Fig. 2 ein Befestigungsvierkant, 14 seiner Motorhalterung erkennbar ist. Auf der dem Befestigungsvierkant 14 gegenüberliegenden Stirnseite steckt in der rohrförmigen Wickelwelle 12 eine Scheibe 15, die in der Wickelwelle 12 axial unverschieblich festgelegt ist und mit einer entsprechenden Ausnehmung 16 die nach innen vorstehenden Teile der Kedernut 13 umgreift. Die Scheibe 15 kanngleichzeitig als Antrieb dienen und enthält koaxial zu der Wickelwelle 12 eine vierkantige Öffnung 17.

Die Lagerkonsole 11 ist bezüglich einer auf der Achse der Wickelwelle 12 senkrecht stehenden Ebene im wesentlichen spiegelsymmetrisch und hat einen etwa platten- oder scheibenförmigen Grundkörper 18. Dieser enthält eine zu dessen oberer Kante hin nicht geschlossene U-förmige Öffnung 19, die von zwei zueinander spiegelbildlichen Seitenrändern 20 und 21 sowie einem Bodenrand 22 begrenzt ist. Die beiden Seitenränder 20 und 21 laufen parallel und im Abstand zueinander und der Bodenrand 22 erstreckt sich am unteren Ende der beiden Seitenränder 21, 22 zwischen diesen.

Wie in Fig. 2 zu erkennen, erhält der Grundkörper 18 aufgrund der Öffnung 19 eine etwa U-förmige Gestalt mit zwei Schenkeln 23 und 24, die durch ein Basisstück 26 miteinander verbunden sind. Außerdem ist, wie Fig. 2 zeigt, der Grundkörper 18 im Bereich der Seitenränder 20, 21 sowie des Bodenrandes 22 verdickt, um Platz zu schaffen für in den Seitenrändern 20 und 21 ausgebildete, im Querschnitt V-förmige Nuten 27. Die Nuten 27 haben über die Länge des jeweiligen Seitenrandes 20, 21 durchgehend gleiches Profil und öffnen sich in Richtung aufeinander. Außerdem enthält der Bodenrand 22, in dessen Bereich ebenfalls der Grundkörper 18 verdickt ist, ein kurzes Stück Nut 28, das denselben Querschnitt hat wie die Nuten 27, jedoch rechtwinklig dazu liegt. Zwischen den Nutabschnitten 28 springt der Bodenrand 22 V-förmig zurück, so daß die Nut 28 gleichsam die Enden einer durchgehenden ununterbrochenen Nut sind. Beide Nutabschnitte 28 liegen auf gleicher Höhe.

Bei jeweils einer Schulter 29, die sich im Abstand von dem Bodenrand 22 befindet, springen die Seitenränder 20, 21 zurück. Diese Schultern 29 haben von dem Bodenrand 22 jeweils gleichen Abstand, d.h. ihre ebenen Schulterflächen liegen auf der gleichen Höhe.

Bezüglich des jeweils zugehörigen Seitenrandes 20, 21 gehen ein Stück weit nach außen versetzt die Schultern 29 in wiederum nach oben aufragende Wandteile 31 der Seitenränder 20, 21 über, deren einander zugekehrte Seite wiederum ein Stück durchgehende und nach oben zu offene V-förmige Nut 32 enthält. Die Nut 32 hat dieselben Abmessungen wie die Nut 27 und sie verläuft parallel zu der jeweils zugehörigen, jedoch ein Stück weit nach außen versetzt.

Innerhalb der Schulter 29, etwa in der Mitte zwischen der Nut 32 und der Nut 27, die jeweils an der Schulter 29 beginnen bzw. enden, befindet sich eine Gewindesackbohrung 33, die, bezogen auf die Darstellung von Fig. 2 nach unten in den Grundkörper 18 führt, und aus der Sicht der Öffnung 19 sich hinter der Nut 27 befindet.

Da, wie erwähnt, die Seitenränder 20, 21 bzw. ihre Umgebung spiegelsymmetrisch gleich ausgebildet ist, befindet sich auch bei dem Seitenrand 21 eine solche Gewindebohrung 33 in der zugehörigen Schulterfläche 29. Der zu dem Seitenrand 21 gehörende Wandteil 31 mit seiner darin befindlichen Nut 32 ist aus Darstellungsgründen nicht sichtbar, aber ebenfalls vorhanden.

Beide Gewindebohrungen 33 bilden zusammen mit dort einschraubbaren Kopfschrauben 34 eine Sicherungseinrichtung für einen in die Öffnung 19 einsetzbaren Lagerträger 35. Die Öffnung 19 bildet den Sitz für den Lagerträger 35. Der in Fig. 2 gezeigte Lagerträger 35 besteht aus einer etwa rechteckigen Platte 36, die mittig eine Vierkantöffnung 37 für den Befestigungsvierkant 14 enthält. Die Abmessungen der Vierkantöffnung 37 sind an den Querschnitt des Befestigungsvierkants 14 angepaßt.

Die Platte 36 ist im Bereich ihrer beiden unteren Ecken 38 mit zur Seite und nach unten zeigenden leistenförmigen Vorsprüngen 39 versehen, deren Querschnitt etwa gleich dem halben Querschnittsprofil der Nuten 27 und 28 ist, d.h. gleich dem Querschnittsprofil dieser Nuten, das durch die Symmetrieebene der Lagerkonsole 11 geteilt ist.

An ihren oberen beiden Ecken 41 ist die Platte 36 mit einstückig angegossenen, nach der Seite weisenden quaderförmigen Fortsätzen 42 versehen. Diese Fortsätze haben eine plane Unterseite 43, mit der sie auf den Schultern 29 aufliegen und außerdem eine durchgehende glatte Bohrung 44, die bei in die Öffnung 19 eingestecktem Lagerträger 35 mit den Gewindebohrungen 33 fluchten. Außerdem weist jeder der quaderförmigen Fortsätze 42 nach außen zeigende, im Querschnitt dreieckige Rippen 45 auf, die in die Nuten 32 eingreifen können.

Zur Montage wird der Lagerträger 35 von oben her in die Öffnung 19 eingesteckt, wobei die leistenförmigen Fortsätze 39 in der Nut 27 nach unten gleiten, bis die Unterseiten 45 auf den Schultern 29 aufliegen. In diesem Zustand greift der nach unten zeigende Teil der Leisten 39 in die Nutabschnitt 28 ein Stück weit ein, ohne die Auflage der Unterseiten 43 auf den Schultern 29 zu behindern. Die Rippen 45 sitzen dann in den Nuten 32 der Wandteile 31.

Da die beiden Seitenränder 20, 21 von der Drehachse der Wickelwelle 12 denselben Abstand haben, ist der Lagerträger 35 bezüglich einer die Drehachse enthaltenden Symmetrieebene, die parallel zu den beiden Seitenrändern 20, 21 verläuft, symmetrisch, d.h. er kann sowohl in der in Fig. 2 gezeigten Weise in die Lagerkonsole 11 eingesteckt werden als auch in einer Stellung, in der er um die Hochachse um 180° gedreht ist. Seine dem Betrachter von Fig. 2 zugekehrte Vorderseite 47 würde dann vom Betrachter wegweisen.

Um bei gedrängter Bauweise das Elektrokabel zu dem Elektromotor für die Wickelwelle 12 zuführen zu können, enthält die Lagerkonsole 11 auf jeder ihrer beiden Seiten jeweils eine im Querschnitt etwa rechteckige und zur betreffenden Seite hin offene Nut 48, 49, die das Basisstück 26 von dessen unterem Rand bis zu dem Bodenrand 22 hin durchsetzt, d.h. im Bodenrand 22 der Öffnung 19 endet. Die beiden Nuten 48, 49 sind wegen der geringen Dicke des plattenförmigen Grundkörpers 18 gegeneinander versetzt, so daß das Basisstück im Querschnitt gleichsam mäanderförmig verläuft.

Zur Anbringung der Abdeckung 9 oder einer Endkappe ist die Lagerkonsole 11 an dem von der Öffnung 19 wegweisenden Rand des Schenkels 24 einstückig mit zwei Flanschen 51 versehen, die senkrecht auf der von dem Grundkörper 18 definierten Ebene stehen. Ein weiterer Flansch 52 ebenfalls zur Abbringung der Abdeckung 9 oder einer Stirnkappe befindet sich bei dem vorderen Schenkel 25 und ist durch eine mit dem Schenkel 25 und dem Flansch 52 einstückige Strebe 53 abgestützt. Die Außenflächen der Flansche 51 und 52 sind an den gewünschten Verlauf der jeweiligen Abdeckung 9 angepaßt. Allerdings ist ihre Außenfläche eine gerade Fläche insofern, als deren Erzeugende zu der Achse der Wickelwelle 12 parallel verläuft.

Unterhalb des Flansches 52 weist die Lagerkonsole 11 zwei Steckansätze 54, 55 auf, mit deren Hilfe die Lagerkonsole 11 an der betreffenden Führungsschiene 7 zu befestigen ist. Der Steckansatz 54 verläuft tangential unterhalb der Drehachse der Wickelwelle 12 und ist etwa rechteckig, wobei er glatt und bündig in den Schenkel 25 übergeht. Er steht im wesentlichen hochkant, während der darunter befindliche Steckansatz 55 quer liegt. Seine beiden größten Flächen zeigen nach oben und nach unten. Zwischen den beiden Steckansätzen 54 und 55 befindet sich ein Schlitz 56, der bei 57 endet.

Aus der Beschreibung ist ersichtlich, daß die einzige Unsymmetrie bezüglich der vorerwähnten Symmetrieebene, die die Lagerkonsole 11 aufweist, die Lage der beiden Nuten 48, 49 betrifft, die wegen der geringen Stärke des Grundkörpers 18 seitlich gegeneinander versetzt sind, aber in jedem Falle in dem Bodenrand 22 münden.

Während Fig. 2 die motorseitige Lagerung der Wickelwelle 12 veranschaulicht, zeigt Fig. 3 die Lagerung der Wickelwelle 12 an ihrem die Antriebsscheibe 15 enthaltenden Ende. Die hierfür verwendete Lagerkonsole 11 hat exakt dieselbe Gestalt wie die Lagerkonsole 11 aus Fig. 2. Lediglich, da nun die andere Seite der Lagerkonsole 11 benutzt wird, ist sie in Fig. 3 auch entsprechend von der anderen Seite her zu sehen; die verwendeten Bezugszeichen stimmen mit den Bezugszeichen der Lagerkonsole 11 nach Fig. 2 überein. Unterschiedlich bei den beiden Lagerungen sind die verwendeten Lagerträger. Gemäß Fig. 3 kommt ein Lagerträger 58 zur Anwendung. Der Lagerträger 58 hat in der Draufsicht dieselbe Außenkontur wie der Lagerträger 35 und paßt deswegen, wie dieser, in die Öffnung 19. Dabei greifen die angeformte Leisten 39 in die Nut 27 bzw. 28 und auch hier ist das Querschnittsprofil der Leisten 39 gleich dem halben Querschnittsprofil der Nuten 27 und 28. Zum Unterschied gegenüber dem Lagerträger 35 ist aber der Lagerträger 58 mit "halbierten" Fortsätzen 42 versehen, wobei die Schnittebene durch die Bohrungen 44 hindurchführt, so daß der Lagerträger 58 lediglich halbe Bohrungen enthält und auch die Rippe 43 halbiert ist. Ihr Querschnittsprofil ist damit gleich dem Querschnittsprofil der Leiste 38. Da jedoch diese Teile funktionsmäßig einander entsprechen, sind auch für den Lagerträger 58 insoweit die Bezugszeichen aus Fig. 2 verwendet und zur Unterscheidung mit einem Apostroph versehen.

Der Lagerträger 58 weist einen angegossenen rohrförmigen Fortsatz 59 auf, dessen zylindrische Außenumfangsfläche 61 zu der Achse der Wickelwelle 12 koaxial ist. Der rohrförmige Ansatz 59 ist gegenüber der Vorderseite 36 nach vorne versetzt, derart, daß an der Rückseite des Fortsatzes 59, wie die Draufsicht auf Fig. 8 zeigt, ein in der Draufsicht etwa rechteckiger Raum 62 entsteht. In den Fortsatz 59 ist in der Nähe seines vorderen Endes eine Ringnut 63 eingestochen, in der im montierten Zustand ein Außensprengring 64 sitzt. Dieser Sprengring 64 sichert ein Rillenkugellager 65, das auf den Fortsatz 59 bis zur Anlage an einer Ringschulter 70 aufgesteckt ist. Mit Hilfe des Rillenkugellagers 65 ist eine Scheibe 66 der Gegenzugeinrichtung der Markise 4 gelagert. Die Scheibe 66 weist eine zu der Achse der Wickelwelle 12 koaxiale zylindrische Auflagefläche 67 für ein dort aufzuwickelndes Stahlband auf, das einenends an der Scheibe 66 befestigt ist. Die Auflagefläche 67 wird seitlich durch zwei ringförmige Borde 68 begrenzt, die ein Herunterlaufen des Stahlbandes verhindern.

Die Scheibe 66 ist mittels einer scheibenförmigen Nabe 69 gelagert, die einen über den Bord 68 axial überstehenden becherförmigen Fortsatz 71 aufweist, der sich in Richtung auf die Lagerkonsole 11 zu öffnet. In dem becherförmigen Fortsatz 71 ist eine zu der Achse der Scheibe 66 koaxiale Zylinderfläche ausgebildet, die als Sitzfläche für das Rillenkugellager 65 dient. Außerdem steht von der Mitte des becherförmigen Fortsatzes 71 ein zylindrischer Ansatz 73 vor, der im montierten Zustand in die Öffnung des rohrförmigen Fortsatzes 59 hineinragt. In diesem zylindrischen Ansatz befindet sich wiederum koaxial zu der zylindrischen Auflagefläche 67 eine durchgehende Vierkantöffnung 74, deren lichte Weite mit der Vierkantöffnung 17 übereinstimmt.

Zur Montage der in Fig. 3 gezeigten Anordnung wird zunächst das Rillenkugellager 65 auf den rohrförmigen Fortsatz 59 aufgeschoben und sodann dort mit dem Außensprengring 64 gesichert. Hierauf kann auf das Rillenkugellager 65 die Scheibe 66 aufgesteckt werden, wobei sie in axialer Richtung auf dem Rillenkugellager 65 mittels nicht erkennbarer Sicherungsschrauben axial gesichert wird, die in die Nabe 69 achsparallel zu der Drehachse der Scheibe 66 eingeschraubt sind. Sodann kann die aus diesen Teilen zusammengesetzte Anordnung mit dem Lagerträger 58 in die Öffnung 19 eingesetzt werden. Es wird dadurch der in Fig. 4 gezeigte Zustand erreicht. Fig. 4 zeigt die Lagerkonsole 11 nach Fig. 3 in einer Ansicht von der anderen Seite, d.h. auf die Rückseite der Scheibe 66.

Ersichtlicherweise ist hierbei die Scheibe 66 unmittelbar an der Lagerkonsole 11 drehbar gelagert, d.h. sie ist unabhängig von der Wickelwelle 12 gelagert. Ihr der Lagerkonsole 11 benachbarter Bord 68 läuft mit geringem Abstand von der Lagerkonsole 11. Wegen der unmittelbaren Lagerung der Scheibe 66 ist eine genau fluchtende Ausrichtung der Auflagefläche 67 zu den mit der Lagerkonsole 11 verbundenen Führungsschienen 7 möglich. Längentoleranzen der Wickelwelle 12 haben keinen Einfluß auf die Fluchtung der scheibe 66 mit diesen Führungsschienen 7 bzw, den in den Führungsschienen 7 ausgebildeten Führungskammern für das Stahlband, das in bekannter Weise, ausgehend von der Scheibe 66, durch die Führungsschiene 7 bis zu deren vorderem Ende verläuft, wo das Stahlband wiederum in bekannter Weise in Richtung auf die Fallschiene 6 umgeleitet ist. An der Fallschiene 6 ist das freie Ende des Stahlbandes befestigt. Der Längenausgleich bei der Gegenzugeinrichtung kann wiederum in bekannter Weise mit Hilfe der drehbaren federvorgespannten Fallschiene 6 erreicht werden. Eine weitere Scheibe mit gleichen Außenabmessungen, die in den Zeichnungen im einzelnen nicht veranschaulicht ist, steckt auf der Wickelwelle 12 und ist auf dieser neben deren motorseitigem Ende drehfest und axial unverschieblich angebracht. Damit ist auch auf der anderen Seite des Markisentuches 5 eine Zugeinrichtung vorhanden, die beim Ausfahren das Markisentuch 5 von der Wickelwelle 12 abzieht.

Die drehfeste Verbindung der in den Fig. 3 und 4 gezeigten Scheibe 66 mit der Wickelwelle 12 geschieht mit Hilfe des in Fig. 4 veranschaulichten Antriebsvierkants 77, der zur Verbindung der Scheibe 66 mit der Wickelwelle 12 von der Lagerkonsolenseite her durch die Vierkantöffnung 74 hindurch in die vierkantige Öffnung 17 der Wickelwelle 12 eingeschoben wird. Der längliche gerade Antriebsvierkant 77 überträgt nicht nur das Drehmoment von der Wickelwelle 12 auf die Scheibe 66, sondern auch die Querkraft, die von dem Gewicht der Wickelwelle 12 und dem darauf aufgewickelten Markisentuch 5 herrührt, auf die Scheibe 66 und von dort via Wälzlager 65 und Lagerträger 58 auf die Lagerkonsole 11. Die Wickelwelle 12 endet stumpf vor der Nabe 69 der Scheibe 66. Abgesehen von dem Antriebsvierkant 77 gibt es keine weitere Verbindung zwischen der Wickelwelle 12 und der Scheibe 66 bzw. der Lager konsole 11.

Um mit Hilfe eines einzigen Antriebsmotors beide Markkisen 4 synchron in Gang setzen zu können, ist der Antriebsvierkant 77 auf seinem aus der Scheibe 66 vorstehenden Ende 78 mit einer Kupplungseinrichtung 79 versehen. Die Kupplungseinrichtung 79 besteht aus einer kreiszylindrischen Scheibe 81, die mit einer entsprechenden Vierkantöffnung 82 drehfest und axial unverschieblich auf dem Antriebsvierkant 77 sitzt. Auf ihrer von der Scheibe 66 wegweisenden Seite ist an die Scheibe 81 ein halbzylindrischer Fortsatz 83 angeformt, der denselben Außendurchmesser hat wie die Scheibe 81, die wiederum so bemessen ist, daß sie in dem Raum 62 des Lagerträgers 58 bequem Platz findet. Die Achse des halbzylindrischen Fortsatzes 83 ist zu der Achse des Antriebsvierkants 77 koaxial und seine Schnittfläche 84 liegt, wie gezeigt, parallel zur Diagonale des Querschnitts des Antriebsvierkants 77. Zwecks Verbindung des Antriebsvierkants 77 mit der Kupplungseinrichtung 79 ist in dem Halbzylinder 83 eine mit der Öffnung 82 fluchtende V-förmige Nut 85 enthalten. Seitlich neben dieser Nut 85 befinden sich zwei Durchgangsbohrungen 86, die auf der anderen Seite die Mantelfläche des halbzylindrischen Fortsatzes 83 schneiden.

Der in Fig. 2 gezeigte Lagerträger 35 ist ein Lagerträger, der in einer endseitigen Lagerkonsole 11 Verwendung findet, weshalb seine seitlichen Fortsätze 42 eine Erstreckung parallel zu der Drehachse der Wickelwelle 12 haben, die gleich der Dicke der Seitenränder 20 bzw. 21 ist und der demzufolge eine vollständige Bohrung 44 in diesen beiden Fortsätzen 42 enthält. Die Fig. 5 und 6 zeigen hingegen einen Lagerträger 35', der ebenfalls zur Halterung des Befestigungsvierkants 14 und damit des Antriebsmotors vorgesehen ist, der aber in einer mittleren Befestigungskonsole 11 eingesetzt wird. Die beiden seitlichen Fortsätze 42' sind deswegen, verglichen mit der Ausführungsform nach Fig. 2, halbiert, d.h. parallel zu der Achse der Bohrungen 44 und somit von der Symmetrieebene der Lagerkonsole 11 durchgeschnitten. Dasselbe gilt für die V-förmigen Leisten 39'. Ansonsten stimmt der Lagerträger 35' mit dem Lagerträger 35 überein, so daß die in diesem Zusammenhang gegebene Erläuterung wiederum gilt.

Der Lagerträger 58 aus Fig. 3, der der Lagerung der Zugbandscheibe 66 dient, kann aufgrund seiner "halbierten" Gestalt entweder mit einem Lagerträger 58 der gleichen Art in der Öffnung 19 ein und derselben Lagerkonsole 11 eingesteckt werden oder in Verbindung mit dem Lagerträger 35' benutzt werden. Dadurch würde an ein und derselben Lagerkonsole 11 das antriebslose Ende einer Wickelwelle und das angetriebene Ende einer anderen Wickelwelle gelagert bzw. gehaltert werden.

Wenn der Lagerträger 58 nicht in einer mittleren Lagerkonsole 11, sondern in einer endständigen Lagerkonsole 11 eingesetzt werden soll, hat er die in den Fig. 7 und 8 gezeigten Form. Bis auf die seitlichen Fortsätze 42 und die Leisten 39 stimmt er mit dem Lagerträger 58 überein.

Im Unterschied zu dem Lagerträger 58 sind bei dem Lagerträger 58' die beiden seitlichen Fortsätze 42 ausgeführt wie bei dem Lagerträger 35 nach Fig. 2 und auch die Leisten 39 haben das volle Profil. Sie füllen demzufolge den Querschnitt der Nuten 27 und 28 folglich voll und nicht nur halb aus, wie dies für die Leisten 39' des Lagerträgers 58 gilt.

Die Montage der Markisenanlage 3 mit Hilfe der beschriebenen Lagerkonsolen 11 geschieht wie folgt: Zunächst werden auf dem Glasdach 2 mit Hilfe der Ständer 8 im richtigen Abstand parallel zueinander die drei Führungsschienen 7 aufgeständert. Sodann werden in die Führungsschienen 7 mit den Steckansätzen 54 und 55 voraus die Lagerkonsolen 11 in die oberen stirnseitigen Enden der Führungsschienen 7 eingesteckt, bis sie mit dem Ende 57 des Schlitzes 56 an dem betreffenden Steg in der Führungsschiene 7 anstoßen. Hierdurch sind die Voraussetzungen zum Lagern der beiden Wickelwellen 12 für die beiden Gegenzugmarkisen 4 geschaffen.

Sodann wird in die Wickelwelle 12 der Rohrmotor eingeschoben, bis von ihm praktisch nur noch der Befestigungsvierkant 14 der Motorhalterung hervorsteht. Anschließend wird auf diese Seite der Wickelwelle 12 die nicht veranschaulichte Zugbandscheibe aufgesteckt und auf der Wickelwelle 12 festgeklemmt. Sodann wird der Lagerträger 35 nach Fig. 2 auf den Befestigungsvierkant 14 aufgeschoben, bis seine Vorderseite 36 an einer entsprechenden, nicht sichtbaren Anlagefläche anliegt. Der Befestigungsvierkant 14 schaut auf der Rückseite des Lagerträgers 35 vor und enthält in dem vorstehenden Ende eine Durchgangsbohrung 89, in die ein konischer Stift 91 eingetrieben wird. Mit Hilfe des konischen Stiftes 91 wird der Befestigungsvierkant 14 axial in dem Lagerträger 35 festgeklemmt, damit er kein axiales Spiel mehr hat.

Anschließend wird der Lagerträger 58 mit einer zugehörigen Scheibe 66,wie vorher erläutert, versehen und es wird sodann der Antriebsvierkant 77 durch die Scheibe 66 hindurch in die Vierkantöffnung 17 der Wickelwelle 12 eingeschoben. Die Wickelwelle 12 ist damit an beiden Stirnseiten, also sowohl dem motorseitigen Ende als auch dem nicht angetriebenen Ende drehfest mit zwei Scheiben 66 sowie zwei Lagerträgern 35, 58 versehen. Die insoweit vorbereitete Wickelwelle 12 kann nun in zwei benachbarte Lagerkonsolen, beispielsweise die linke und die mittlere Lagerkonsole 11 eingesteckt werden, wobei die Lagerträger 35 bzw. 38 in die miteinander fluchtenden Öffnungen 19 der beiden Lagerträger hineingleiten, bis die seitlich wegstehenden Fortsätze 42 auf den Schultern 29 aufliegen. Sodann wird die Wickelwelle 12 so weit gedreht, bis bei ihrem Antriebsvierkant die Halbierungsfläche 84 im wesentlichen nach oben zeigt.

Die Wickelwelle 12 der anderen Gegenzugmarkise 4 enthält in beiden Enden Antriebsscheiben 15. Demzufolge wird für das linke Ende der Wickelwelle 12 eine Anordnung aus Lagerträger 58 und Scheibe 66 gemäß Fig. 3 zusammengesetzt. Das rechte Ende dagegen enthält eine Anordnung aus der Scheibe 66 und dem Lagerträger 58' nach den Fig. 7 und 8, da dies ein endständiger Lagerträger werden soll. Sodann werden von beiden Seiten her durch die benachbarten Scheiben 66 die jeweils zugehörigen Antriebsvierkante 77 in die Vierkantöffnungen 17 der beiden Antriebsscheiben 15 eingeschoben. Dabei geschieht das Einschieben des Antriebsvierkants 77, der nachher der bereits montierten Markise benachbart ist, so, daß bei seiner Kupplungseinrichtung 79 die Halbierungsfläche 84 im wesentlichen nach unten zeigt. Nun kann auch die zweite Wickelwelle zwischen die mittlere und die rechte bzw. in Fig. 1 hintere Lager.konsole 11 eingesteckt werden. Die mittlere Lagerkonsole 11 enthält somit zweimal die Anordnung, wie sie in Fig. 3 gezeigt ist, während die linke Konsole 11 die Anordnung aus Fig. 2 und die rechte Konsole 11 die Anordnung nach Fig. 8 in Verbindung mit einer Scheibe 66 aufweist. Nach dem Einsetzen auch der zweiten Wickelwelle 12 liegen im Bereich der mittleren Lagerkonsole 11 die beiden Kupplungsglieder 79 mit ihren Halbierungsflächen 84 flach aufeiannder, wobei ihre Schraubenöffnungen 86 miteinander fluchten und in diese miteinander fluchtende Schraubenöffnungen 86 Schrauben eingedreht werden können, um die beiden Kupplungsglieder 79 und damit die benachbarten Antriebsvierkante 77 miteinander fest zu verbinden. Nun können in allen drei Lagerkonsolen 11 die Sicherungsschrauben 34 eingedreht werden. Diese führen bei den endständigen Lagerkonsolen 11 durch die Bohrungen 44 der seitlichen Fortsätze 42. Im Bereich der mittleren Lagerkonsole 11 ergeben die jeweils halbierten Bohrungen 44' eine vollständige Ummantelung der eingedrehten Sicherungsschrauben 34, d.h. jeder der beiden Lagerträger 58 umgibt den Gewindeteil der entsprechenden Sicherungsschraube 34 jeweils nur zur Hälfte.

Wie aus der Beschreibung ohne weiteres hervorgeht, kann die Montage der beiden Markisen 4 auch in umgekehrter Reihenfolge durchgeführt werden. Außerdem ist ersichtlich, daß im Reparaturfall jede der beiden Markisen 4 für sich ohne Beeinträchtigung der anderen Markise demontiert werden kann. Jede der beiden Wickelwellen 12 ist für sich zwischen jeweils zwei Lagerkonsolen 11 gelagert, wobei die Lagerkonsole 11 in der Mitte für beide Wickelwellen vorgesehen ist. Mit Hilfe der dort einsteckbaren Lagerträger 35 bzw. 58 ist aber eine voneinander unabhängige Demontage möglich.

Sobald die Wickelwellen 12 eingesetzt und mit Hilfe der Sicherungsschrauben 54 gesichert sind, können die Abdeckungen 9 auf die Flansche 51 und 52 der insgesamt drei Lagerkonsolen 11 aufgesteckt werden. Schließlich werden auf die freien Stirnseiten zwei Abdeckkappen 52 aufgesetzt, um nach außen hin einen optisch ansprechenden Abschluß zu schaffen.

## Patentansprüche

1. Reihenanlage (3) aus Gegenzugmarkisen (4), von denen jede aufweist:
i) eine Wickelwelle (12), an der mit einer Kante eine Tuchbahn (5) befestigt ist und auf die die Tuchbahn (5) auf- und von der die Tuchbahn (5) abwickelbar ist,
ii) eine an der gegenüberliegenden Kante der Tuchbahn (5) angeordnete Fallschiene (6),
iii) zwei die Fallschiene (6) führende Führungsschienen (7), die sich mit ihrer Längsachse bezüglich der Achse der Wickelwelle (12) radial oder tangential erstrecken, wobei jeweils benachbarten Gegenzugmarkisen (4) eine Führungsschiene (7) zugeordnet ist,
iv) zwei an den stirnseitigen Enden der Wickelwelle (12) angeordnete Lagerträger (35, 38), die der Lagerung der Wickelwelle (12) und/oder der Halterung eines in die rohrförmige Wickelwelle (12) ragenden Antriebsmotors dienen, sowie zwei Scheiben (66) zum Aufwickeln biegsamer Zugmittel,
v) zwei Lagerkonsolen (11), von denen jede
va) bezüglich einer durch sie hindurchgehenden Ebene, auf der die Achse der Wickelwelle (12) senkrecht steht, weitgehend spiegelsymmetrisch ist,
vb) eine Befestigungseinrichtung (54, 55) zum Verbinden der Lagerkonsole (11) mit der jeweils zugehörigen Führungsschiene (7) und
vc) einen Sitz (19) zur Aufnahme des benachbarten Lagerträgers (35, 58), der derart angeordnet und gestaltet ist, daß der Lagerträger (35, 58) in einer Richtung, die senkrecht zur Achse der Wickelwelle (12) und im wesentlichen rechtwinklig zur Längsachse der Führungsschienen (7) verläuft, in den Sitz (19) einführbar oder aus dem Sitz (19) herausnehmbar ist.

2. Reihenanlage nach Anspruch 1, dadurch gekennzeichnet, daß Befestigungsmittel (33; 34) vorgesehen sind, um den Lagerträger (35, 38) in dem Sitz (19) zu sichern.

3. Reihenanlage nach Anspruch 1, dadurch gekennzeichnet, daß der Sitz (19) der Lagerkonsole (11) derart gestaltet ist, daß zwei gleiche oder unterschiedliche Lagerträger (35, 38) einsteckbar sind und daß sich die beiden Lagerträger (35, 38) zu beiden Seiten der Symmetrieebene befinden.

4. Reihenanlage nach Anspruch 1, dadurch gekennzeichnet, daß die Lagerkonsole (11) eine etwa scheibenförmige Gestalt aufweist.

5. Reihenanlage nach Anspruch 1, dadurch gekennzeichnet, daß der Sitz von einer im wesentlichen U-förmigen Öffnung (19) gebildet ist, die von zwei parallel und im Abstand voneinander verlaufenden Seitenrändern (20, 21) sowie einem sich zwischen den Seitenrändern (20, 21) erstreckenden Bodenrand (22) begrenzt ist.

6. Reihenanlage nach Anspruch 5, dadurch gekennzeichnet, daß die Achse der Wickelwelle (12) durch die Öffnung (19) hindurchführt.

7. Reihenanlage nach Anspruch 6, dadurch gekennzeichnet, daß die Achse der Wickelwelle (12) von beiden Seitenrändern (20, 21) denselben Abstand aufweisen.

8. Reihenanlage nach Anspruch 5, dadurch gekennzeichnet, daß jeder der beiden Seitenränder (20, 21) eine in Richtung auf den gegenüberliegenden Seitenrand (20, 21) zu offene Nut (27) enthält, die über ihre gesamte Länge denselben Querschnitt aufweist.

9. Reihenanlage nach Anspruch 8, dadurch gekennzeichnet, daß die Nut (27) im Querschnitt V-förmig ist.

10. Reihenanlage nach Anspruch 5, dadurch gekennzeichnet, daß die Lagerkonsole (11) neben jedem Seitenrand (20, 21) Sicherungsmittel (33, 34) zum Sichern des oder der in die Öffnung (19) eingesteckten Lagerträger (35, 58) aufweist.

11. Reihenanlage nach Anspruch 10, dadurch gekennzeichnet, daß die Sicherungsmittel (33, 34) zwei Gewindebohrungen (33) umfassen, die neben dem jeweiligen Seitenrand (20, 21) in der Lagerkonsole (11) vorgesehen sind und deren Achse parallel zu dem jeweiligen Seitenrand (20, 21) verläuft.

12. Reihenanlage nach Anspruch 8, dadurch gekennzeichnet, daß der Lagerträger (35, 58) seitlich mit Fortsätzen (39, 45) versehen ist, deren Querschnitt an den Querschnitt der Nuten (27) in den Seitenrändern (20, 21) angepaßt ist.

13. Reihenanlage nach Anspruch 8, dadurch gekennzeichnet, daß der Lagerträger (35, 38) mit Fortsätzen (39, 45) versehen ist, der den Querschnitt gleich dem halben Profil der in den Seitenrändern (20, 21) befindlichen Nuten (27) ist, derart, daß gleichzeitig zwei Lagerträger (35, 38) in die Nuten (27) der Öffnung (19) einzuführen sind.

14. Reihenanlage nach Anspruch 8, dadurch gekennzeichnet, daß der Lagerträger (35, 58) flanschartige Fortsätze (42) trägt, die die neben jedem Seitenrand (20, 21) der Öffnung (19) befindliche Gewindebohrung (33) wenigstens teilweise umgreifen.

15. Reihenanlage nach Anspruch 14, dadurch gekennzeichnet, daß die flanschartigen Fortsätze (42') derart gestaltet sind, daß zwei flanschartige Fortsätze (42') von zwei in die Öffnung (19) eingesetzten Lagerträgern (35, 38) gemeinsam den Rand der Gewindebohrung (33) umgreifen.

16. Reihenanlage nach Anspruch 1, dadurch gekennzeichnet, daß der Lagerträger (35) als Motorhalter eine im wesentlichen plattenförmige Gestalt mit einer koaxial zu der Achse der Wickelwelle (22) gelegenen Vierkantöffnung (37) aufweist.

17. Reihenanlage nach Anspruch 1, dadurch gekennzeichnet, daß der Lagerträger (58) mit einem zu der Achse der Wickelwelle (12) koaxialen rohrförmigen Ansatz (59) versehen ist, auf dem bzw. in dem ein Wälz- oder Gleitlager (65) für die Wickelwelle (12) anzuordnen ist.

18. Reihenanlage nach Anspruch 1, dadurch gekennzeichnet, daß zumindest eine der Scheiben (66) mittels eines Lagers (65) unmittelbar auf dem Lagerträger (58) gelagert ist und daß diese Scheibe eine Kupplungseinrichtung (74) enthält, über die die Wickelwelle (12) mit der betreffenden Scheibe (66) drehfest, jedoch axial verschieblich, gekuppelt ist.

19. Reihenanlage nach Anspruch 17, dadurch gekennzeichnet, daß die Lagerträger (58) mit dem rohrförmigen Ansatz (59) derart gestaltet sind, daß zwei Lagerträger (58), die gemeinsam in eine Lagerkonsole (11) eingesteckt sind, zwischen sich einen etwa rohrförmigen Raum (62) begrenzen, dessen Achse zu den Seitenrändern (20, 21) der Öffnung (19) parallelliegt.

20. Reihenanlage nach Anspruch 1, dadurch gekennzeichnet, daß zur antriebsmäßigen Kupplung benachbarter Wickelwellen (12) jeweils ein Antriebsvierkant (77) vorgesehen ist, der längsverschieblich und drehfest in der betreffenden Wickelwelle (12) steckt und der an seinen bezüglich der Wickelwelle (12) über den Lagerträger (58) hinausstehenden Ende eine Kupplungseinrichtung (79) trägt, und daß die beiden Kupplungseinrichtungen (79) drehfest miteinander verbindbar sind und in zumindest einer Drehstellung der Wickelwellen (12) beim Herausziehen des betreffenden Lagerträgers (58) aus der Lagerkonsole (11) trennbar sind.

21. Reihenanlage nach Anspruch 20, dadurch gekennzeichnet, daß die Kupplungseinrichtung (79) eine auf dem Antriebsvierkant (77) drehfest und in Längsrichtung verschieblich gesicherte Scheibe (81) aufweist, an der ein halbzylindrischer Fortsatz (83) angeformt ist, dessen Achse mit der Achse des Antriebsvierkants (77) koinzidiert.

22. Reihenanlage nach Anspruch 20, dadurch gekennzeichnet, daß jede Kupplungseinrichtung (79) in dem halbzylindrischen Fortsatz (83) zwei tangential gezüglich der Achse des Antriebsvierkants (77) verlaufende Bohrungen für Befestigungsschrauben enthält, mit deren Hilfe zwei an der Schnittfläche (84) aneinanderliegende halbzylindrische Fortsätze (83) miteinander zu verschrauben sind.

23. Reihenanlage nach Anspruch 18, dadurch gekennzeichnet, daß die Scheibe (66) eine zu ihrer Rotationsachse koaxiale profilierte Öffnung (74) enthält, in der ein entsprechend komplementär profilierter Zapfen (77) längsverschieblich steckt.

24. Reihenanlage nach Anspruch 23, dadurch gekennzeichnet, daß der Zapfen (77) außerdem längsverschieblich in der Wickelwelle (12) steckt.

25. Reihenanlage nach Anspruch 23, dadurch gekennzeichnet, daß die Wickelwelle (12) gegenüber dem Zapfen (77) drehbar ist.

## Claims

1. Array (3) of tensioned awnings (4), each of which comprises:
i) a winding shaft (12) to which an awning cloth (5) is attached along one edge and onto which the cloth (5) can be wound in or off which it can be wound out,
ii) a fall-rod (6) at the opposite end of the awning cloth (5),
iii) two guide-rails (7) which guide the fall-rod (6) and whose longitudinal axes extend radially or tangentially with respect to the axis of the winding shaft (12), such that one guide-rail (7) is associated with each of the adjacent tensioned awnings (4),
iv) two bearing supports (35, 38) arranged at the ends of the winding shaft (12), which serve to hold the winding shaft (12) itself and/or to support a drive motor projecting into the tubular winding shaft (12), and two pulley-disks (66) on which flexible means of tensioning are wound,
v) two bearing brackets (11), each of which:
va) is positioned such that a plane passing through it is perpendicular to the axis of the winding shaft (12) and each is largely mirror-symmetrically positioned with respect to the other,
vb) comprises an attachment device (54, 55) whereby the bearing bracket (11) can be attached to its associated guide-rail (7), and
vc) comprises a seat (19) to receive the adjacent bearing support (35, 58), which is so arranged and designed that the bearing support (35, 58) can move in a direction perpendicular to the axis of the winding shaft (12) and essentially at right-angles to the longitudinal axis of the guide-rails (7), such that it can be inserted into or taken out of the seat (19).

2. Awning array according to Claim 1, characterized in that means of attachment (33,34) are provided to secure the bearing support (35, 38) within the seat (19).

3. Awning array according to Claim 1, characterized in that the seat (19) of the bearing bracket (11) is so designed that two similar or different bearing supports (35, 38) can be inserted into it, such that the two bearing supports (35, 38) are on either side of its plane of symmetry.

4. Awning array according to Claim 1, characterized in that the bearing bracket (11) is of approximately disk-shaped design.

5. Awning array according to Claim 1, characterized in that the seat consists of an essentially U-shaped opening (19) bounded by two parallel side rims (20, 21) some distance apart, and a bottom rim (22) extending between the side rims (20, 21).

6. Awning array according to Claim 5, characterized in that the axis of the winding shaft (12) passes through the opening (19).

7. Awning array according to Claim 6, characterized in that the axis of the winding shaft (12) is equidistant from the two side rims (20, 21).

8. Awning array according to Claim 5, characterized in that each of the two side rims (20, 21) comprises a groove (27) facing in the direction of the opposite side rim (20, 21), the said groove (27) having the same cross-section along its entire length.

9. Awning array according to Claim 8, characterized in that the groove (27) has a V-shaped cross-section.

10. Awning array according to Claim 5, characterized in that adjacent to each side rim (20, 21), the bearing bracket (11) comprises means of attachment (33, 34) to secure the bearing support or supports (35, 58) inserted into the opening (19).

11. Awning array according to Claim 10, characterized in that the means of attachment (33, 34) comprise two threaded holes (33) located adjacent to the respective side rims (20, 21) in the bearing bracket (11), the axes of the said holes running parallel to the respective side rims (20, 21).

12. Awning array according to Claim 8, characterized in that the bearing support (35, 38) is provided at the side with projections (39, 45) whose cross-section matches that of the grooves (27) in the side rims (20, 21).

13. Awning array according to Claim 8, characterized in that the bearing support (35, 38) is provided at the side with projections (39, 45) whose cross-section is the same as the semi-profile of the grooves (27) in the side rims (20, 21), such that two bearing supports (35, 38) can be inserted at the same time into the grooves (27) of the opening (19).

14. Awning array according to Claim 8, characterized in that the bearing support (35, 58) comprises flange-like projections (42) which, at least partially, surround the threaded hole (33) adjacent to each side rim (20, 21) of the opening (19).

15. Awning array according to Claim 14, characterized in that the flange-like projections (42') are so designed that the two flange-like projections (42@) on two bearing supports (35, 38) inserted into the opening (19) will together surround the rim of the threaded hole (33).

16. Awning array according to Claim 1, characterized in that the bearing support (35) serves to support a motor having an essentially plate-shaped design with a square-section opening (37) coaxial with the axis of the winding shaft (12).

17. Awning array according to Claim 1, characterized in that the bearing support (58) comprises a tubular extension (59) coaxial with the axis of the winding shaft (12), onto or into which a roller bearing or sliding bearing (65) for the winding shaft (12) is fitted.

18. Awning array according to Claim 1, characterized in that at least one of the pulley-disks (66) is attached by a bearing (65) directly to the bearing support (58) and this pulley-disk comprises a coupling device (74) by means of which the winding shaft (12) is coupled so that it rotates together with the said pulley-disk (66) but can be moved axially with respect to it.

19. Awning array according to Claim 17, characterized in that the bearing supports (58) with their tubular extensions (59) are so designed that two bearing supports (58) inserted together into a bearing bracket (11) delimit between them an approximately tubular space (62), whose axis is parallel to the side rims (20, 21) of the opening (19).

20. Awning array according to Claim 1, characterized in that in order to form a drive coupling between adjacent winding shafts (12), each comprises a square-section drive spindle (77) which can be pushed longitudinally into the winding shaft (12) concerned so as to rotate with it, and which at its end that projects beyond the winding shaft (12) and through the bearing support (58), is fitted with a coupling device (79), such that the coupling devices (79) can be joined so as to rotate together and, in at least one rotation position of the winding shaft (12), they can be separated when the bearing support (58) is pulled out of the bearing bracket (11).

21. Awning array according to Claim 20, characterized in that the coupling device (79) comprises a disk (81) attached so as to rotate together with the square-section drive spindle (77), but which can be moved longitudinally along it, the said disk having a hemi-cylindrical extension (83) whose axis coincides with that of the square-section drive spindle (77).

22. Awning array according to Claim 20, characterized in that each coupling device (79) comprises two holes for fixing-bolts in the hemi-cylindrical extension (83), the said holes extending tangentially with respect to the axis of the square-section drive spindle (77), whereby two hemi-cylindrical extensions (83) that make contact along a common surface (84) can be held together by the said fixing-bolts.

23. Awning array according to Claim 18, characterized in that the pulley-disk (66) comprises a profiled opening (74) coaxial with its rotation axis, into which a corresponding complementarily profiled spindle (77) can be pushed longitudinally.

24. Awning array according to Claim 23, characterized in that the spindle (77) can also be pushed longitudinally into the winding shaft (12).

25. Awning array according to Claim 23, characterized in that the winding shaft (12) can be rotated in relation to the spindle (77).

## Revendications

1. Montage en série (3) de stores à rappel positif (4) qui comportent chacun:
i) une barre d'enroulement (12) à laquelle une bande de tissu (5) est fixée par un bord et sur laquelle voire de laquelle la bande de tissu (5) peut être enroulée ou déroulée,
ii) une barre de charge (6) disposée sur le bord opposé de la bande de tissu,
iii) deux rails de guidage (7) qui assurent le guidage de la barre de charge (6) et dont les axes longitudinaux s'étendent radialement ou tangentiellement par rapport à l'axe de la barre d'enroulement (12), un rail de guidage (7) étant associé à deux stores (4) à rappel positif consécutifs,
iv) deux supports de palier (35, 58) disposés aux extrémités d'about de la barre d'enroulement (12), qui servent à supporter la barre d'enroulement (12) et/ou à fixer un moteur d'entraînement pénétrant dans la barre d'enroulement (12) tubulaire, ainsi que deux poulies (66) pour enrouler des moyens de traction flexibles,
v) deux consoles de palier (11) dont chacune
va) est essentiellement symétrique par rapport à un plan la traversant, sensiblement perpendiculaire à l'axe de la barre d'enroulement (12),
vb) comporte un dispositif de fixation (54, 55) pour relier la console de palier (11) au rail de guidage (7) associé et
vc) présente un logement (19) pour recevoir le support de palier (35, 58) voisin, qui est disposé et conformé de manière telle que le support de palier (35, 58) puisse être engagé dans le logement (19) et dégagé du logement (19) dans une direction perpendiculaire à l'axe de la barre d'enroulement (12) et sensiblement à angle droit avec l'axe des rails de guidage (7).

2. Montage en série selon la revendication 1, caractérisé par le fait que des moyens de fixation (33; 34) sont prévus pour immobiliser le support de palier (35, 38) dans le logement (19).

3. Montage en série selon la revendication 1, caractérisé par le fait que le logement (19) de la console de palier (11) est conformé de telle sorte que deux supports de palier (35, 58) identiques ou différents puissent être montés et par le fait que les deux supports de palier (35, 58) sont disposés de part et d'autre du plan de symétrie.

4. Montage en série selon la revendication 1, caractérisé par le fait que la console de palier (11) a sensiblement une forme de plaque.

5. Montage en série selon la revendication 1, caractérisé par le fait que le logement (19) est formé essentiellement par une ouverture (19) en U qui est délimitée par deux bords latéraux (20, 21) parallèles, éloignés l'un de l'autre, et par un bord inférieur (22) qui s'étend entre les deux bords latéraux (20, 21).

6. Montage en série selon la revendication 5, caractérisé par le fait que l'axe de la barre d'enroulement (12) traverse l'ouverture (19).

7. Montage en série selon la revendication 6, caractérisé par le fait que que l'axe de la barre d'enroulement (12) est situé à la même distance des deux bords latéraux (20, 21).

8. Montage en série selon la revendication 5, caractérisé par le fait que chacun des deux bords latéraux (20, 21) comporte une rainure (27) qui est ouverte en direction du bord latéral (20, 21) en vis-à-vis et présente la même section sur toute sa longueur.

9. Montage en série selon la revendication 8, caractérisé par le fait que la rainure (27) a une section en V.

10. Montage en série selon la revendication 5, caractérisé par le fait que la console de palier (11) présente près de chaque bord latéral (20, 21) des moyens de fixation (33, 34) pour fixer le ou les support(s) de palier (35, 58) montés dans l'ouverture (19).

11. Montage en série selon la revendication 10, caractérisé par le fait que les moyens de fixation (33, 34) comprennent deux trous filetés (33) qui sont prévus dans la console de palier (11) à proximité du bord latéral (20, 21) concerné et dont l'axe est parallèle au bord latéral (20, 21) concerné.

12. Montage en série selon la revendication 8, caractérisé par le fait que le support de palier (35, 58) est pourvu sur les côtés de saillies (39, 45) dont la section est adaptée au profil des rainures (27) dans les bords latéraux (20, 21).

13. Montage en série selon la revendication 8, caractérisé par le fait que le support de palier (35, 58) est pourvu de saillies (39, 45) dont la section correspond à la moitié du profil des rainures (27) dans les bords latéraux (20, 21), de sorte que deux support de palier (35, 58) peuvent être montés simultanément dans les rainures (27) de l'ouverture (19).

14. Montage en série selon la revendication 8, caractérisé par le fait que le support de palier (35, 38) porte des prolongements (42) en forme de pattes qui recouvrent au moins partiellement le trou fileté (33) situé à proximité de chaque bord latéral (20, 21) de l'ouverture (19).

15. Montage en série selon la revendication 14, caractérisé par le fait que les prolongements (42') en forme de pattes sont conformés de telle sorte que deux prolongements (42') de deux supports de palier (35, 38) placés dans l'ouverture (19) recouvrent ensemble le bord du trou fileté (33).

16. Montage en série selon la revendication 1, caractérisé par le fait que le support de palier (35), en tant que support de moteur, a sensiblement une forme de plaque avec une ouverture (37) carrée coaxiale avec l'axe de la barre d'enroulement (22).

17. Montage en série selon la revendication 1, caractérisé par le fait que le support de palier (5 8) est pourvu d'un épaulement (59) tubulaire coaxial avec l'axe de la barre d'enroulement (12), sur lequel ou dans lequel est monté un palier à roulement ou un palier lisse (65) pour la barre d'enroulement (12).

18. Montage en série selon la revendication 1, caractérisé par le fait qu'au moins une des poulies (66) est montée directement sur le support de palier (58) à l'aide d'un palier (65) et par le fait que cette poulie comprend un moyen de couplage (74) par l'intermédiaire duquel la barre d'enroulement (12) est couplée de manière fixe en rotation mais avec possibilité de déplacement axial avec la poulie (66) concernée.

19. Montage en série selon la revendication 17, caractérisé par le fait que les supports de palier (58) avec l'épaulement (59) tubulaire sont agencés de telle sorte que deux supports de palier (58) montés conjointement dans une console de palier (11) délimitent entre eux une chambre (62) sensiblement tubulaire dont l'axe est parallèle aux bords latéraux (20, 21) de l'ouverture (19).

20. Montage en série selon la revendication 1, caractérisé par le fait qu'un carré d'entraînement (77) est prévu pour le couplage d'entraînement de deux barres d'enroulement (12) consécutives, lequel carré est monté coulissant dans la direction longitudinale mais fixe en rotation dans la barre d'enroulement (12) concernée et porte un dispositif de couplage (79) à son extrémité faisant saillie au-delà du support de palier (58) par rapport à la barre d'enroulement (12) et par le fait que les deux dispositifs de couplage (79) peuvent être reliés l'un à l'autre de manière fixe en rotation et peuvent être séparés en dégageant le support de palier (58) concerné de la console de palier (11), dans au moins une position de rotation des barres d'enroulement (12).

21. Montage en série selon la revendication 20, caractérisé par le fait que le dispositif de couplage (79) présente un disque (81) qui est monté fixe en rotation et coulissant dans la direction longitudinale sur le carré d'entraînement (77) et sur lequel est amenagé un prolongement (83) servi-cylindrique, dont l'axe coïncide avec l'axe du carré d'entraînement (77).

22. Montage en série selon la revendication 20, caractérisé par le fait que chaque dispositif de couplage (79) comporte dans le prolongement (83) servi-cylindrique deux trous tangentiels par rapport à l'axe du carré d'entraînement (77) pour des vis de d'assemblage au moyen desquelles deux prolongements servi-cylindriques (83) appliqués l'un contre l'autre au niveau du plan de joint (84) peuvent être vissés l'un avec l'autre.

23. Montage en série selon la revendication 18, caractérisé par le fait que la poulie (66) comporte une ouverture (74) profilée coaxiale avec son axe de rotation, dans laquelle un élément (77) profilé complémentaire pénètre avec possibilité de coulissement dans la direction longitudinale.

24. Montage en série selon la revendication 23, caractérisé par le fait que l'élément (77) pénètre en outre dans la barre d'enroulement (12) avec possibilité de coulissement dans la direction longitudinale.

25. Montage en série selon la revendication 23, caractérisé par le fait que la barre d'enroulement (12) peut tourner par rapport à l'élément (77).
